# EUROPÄISCHE PATENTSCHRIFT

(11) **EP 0 459 144 B1**
(45) Veröffentlichungstag und Bekanntmachung des Hinweises auf die Patenterteilung: **24.05.1995**
(21) Anmeldenummer: 91106635.5
(22) Anmeldetag: 25.04.1991
(51) Int. Cl.: H01R 4/24

(54) **Schneid-Klemm-Kontakt**
Cutting terminal contact
Contact à borne coupante

(30) Priorität: 01.06.1990 DE 4018164
(43) Veröffentlichungstag der Anmeldung: 04.12.1991
(73) Patentinhaber: KRONE Aktiengesellschaft, D-14167 Berlin (DE)
(72) Erfinder: Gerke, Dieter, D-13509 Berlin (DE); Janczak, Andrzey, D-12107 Berlin (DE)

(56) Entgegenhaltungen:
- FR-A- 2 244 275
- FR-A- 2 394 188
- RESEARCH DISCLOSURE Nr. 303, Juli 1989, HAVANT GB, S. 514, Nr. 30348:"Improved IDC using Lead-In Blade Contact System"

## Beschreibung

Die Erfindung bezieht sich auf einen Schneid-Klemm-Kontakt zur Kontaktherstellung mit einer isolierten Kabelader gemäß dem Oberbegriff des Anspruches 1.

Aus der FR-A-2244275 ist ein Schneid-Klemm-Kontakt mit Schrägflächen im Zentrierbereich bekannt. Die Schrägflächen sind nur auf der Vorderseite zugeordnet. Nachteilig bei diesem Schneid-Klemm-Kontakt ist, daß beim Eindrücken von Kabeladern mit einer dicken Isolierung in den Kontaktschlitz des Schneid-Klemm-Kontaktes die Innenseiten keine ausreichende Schneidkraft besitzen, um die Isolierung einzuschneiden. Darüber hinaus ist der Schneid-Klemm-Kontakt zur Kabelader nicht schräggestellt.

Aus der DE-C-27 25 551 ist ein Schneid-Klemm-Kontakt der gattungsgemäßen Art vorbekannt. Der Schneid-Klemm-Kontakt weist zwei Kontaktschenkel aus blattförmigem, federndem Kontaktmaterial auf, zwischen denen ein Kontaktschlitz gebildet wird, der durch die Innenseiten der Kontaktschenkel begrenzt ist und dem ein V-förmiger Drahteinführungsbereich zugeordnet ist. Die Weite des Kontaktschlitzes ist kleiner als der Durchmesser des leitenden Kerns der anzuschließenden Kabelader ausgebildet. Der Schneid-Klemm-Kontakt ist in einem Kunststoffkörper schräg zu einem Klemmschlitz für die Kabelader eingesetzt, vorzugsweise unter 45°. Beim Eindrücken der isolierten Kabelader in den Klemmschlitz des Kunststoffkörpers und damit in den Kontaktschlitz mittels eines Werkzeuges durchschneiden die den Kontaktschlitz begrenzenden Kontaktschenkel die Isolierung der Kabelader und dringen in den leitenden Kern der Kabelader ein, wodurch eine Kontaktverbindung zwischen dem Schneid-Klemm-Kontakt und der anzuschließenden Kabelader hergestellt wird. Eine derartige Kontaktverbindung hat jedoch den Nachteil, daß beim Kontaktieren von Kabeladern mit dicken Isolierungen eine einseitige oder keine Kontaktverbindung hergestellt wird. Dies ist besonders bei Kabeladern der Fall, bei denen das Verhältnis zwischen Isolations- und Drahtdurchmesser größer als 3 ist. Hierbei kommt es insbesondere zu einer bleibenden Verformung (Torsion und Verbiegung) der Kontaktschenkel und zur Reduzierung der Kontaktkraft. Eine Kabelader mit einer dicken Isolierung berührt die scharfen Kanten des V-förmigen Drahteinführungsbereiches des zur Kabeladerlängsachse schräg stehenden Schneid-Klemm-Kontaktes beim Beschalten früher als eine Kabelader mit einer dünnen Isolierung. Somit sind beim Beschalten einer Kabelader mit einer dicken Isolierung die wirkliche Kontaktkraft kleiner und die mögliche zulässige Verformung bzw. Auslenkung der Kontaktschenkel größer als bei Kabeladern mit dünnerer Isolierung.

Beim Eindrücken einer Kabelader mit einer dicken Isolierung in den Kontaktschlitz haben die Innenseiten des V-förmigen Drahteinführungsbereiches keine ausreichend große Schneidkraft, um die Isolierung einzuschneiden. Die Innenseiten gleiten daher auf der Isolationsoberfläche. Die Kontaktkraft und die bleibende Verformung bzw. Auslenkung der Kontaktschenkel steigt, je tiefer die Kabelader eingedrückt wird. Bei ausreichend großer Schneidkraft zum Einschneiden der Isolierung sind jedoch die Innenseiten der Kontaktschenkel so weit von der Anfangsstellung entfernt, daß der Kontakt-Feder-Weg zu klein und der Kontaktschlitz für den dünnen leitenden Kern zu breit werden, um den leitenden Kern der Kabelader zu kontaktieren.

Der Erfindung liegt von daher die Aufgabe zugrunde, einen Schneid-Klemm-Kontakt der gattungsgemäßen Art zu schaffen, der sowohl eine Kontaktierung von Kabeladern mit einer dicken Isolierung als auch von Kabeladern mit einem dünnen Leiterkern, insbesondere mit einem Verhältnis vom Isolierungs- zum Leiterkerndurchmesser größer als 3, sicher und zuverlässig herstellt.

Die Lösung der Aufgabe ergibt sich aus den kennzeichnenden Merkmalen des Patentanspruches 1. Durch die Schrägflächen innerhalb des Drahteinführungsbereiches sind wesentlich kleinere Schneidkräfte notwendig, um die Kabelader beim Eindrücken in den Kontaktschlitz von beiden Seiten einzuschneiden. Dabei werden das Verformen bzw. Auslenken der Kontaktschenkel und das Gleiten der Innenseiten der Kontaktschenkel auf dem Außenmantel der Isolierung der Kabelader vermieden. Das tiefere Einschneiden des Drahteinführungsbereichs in die Isolierung und in den leitenden Kern der Kabelader ermöglicht, verbunden mit der größeren Kontaktkraft, eine sichere, beidseitige Kontaktierung der Kabelader mit dicker Isolierung und dünnem Leiterkern. Aufgrund der Schrägflächen wird auch eine Verringerung der Beschaltungskraft erzielt.

Weitere vorteilhafte Ausgestaltungen der Erfindung ergeben sich aus den Unteransprüchen.

Die Erfindung ist nachfolgend anhand dreier in den Zeichnungen dargestellten Ausführungsbeispiele näher erläutert. Es zeigt:
- Fig. 1: eine perspektivische Darstellung eines Schneid-Klemm-Kontaktes in der ersten Ausführungsform mit darüber befindlicher Kabelader,
- Fig. 2: eine perspektivische Darstellung des Schneid-Klemm-Kontaktes in der zweiten Ausführungsform,
- Fig. 3: die Vorderansicht gemäß Fig. 1,
- Fig. 3a: die Draufsicht,
- Fig. 4: die Vorderansicht gemäß Fig. 2,
- Fig. 4a: die Draufsicht,
- Fig. 5: die Vorderansicht des Schneid-Klemm-Kontaktes in einer dritten Ausführungsform,
- Fig. 5a: die Draufsicht,
- Fig. 6: die Vorderansicht des Schneid-Klemm-Kontaktes in einer vierten Ausführungsform,
- Fig. 6a: die Draufsicht und
- Fig. 7: die Draufsicht auf einen in einen Kunststoffkörper eingesetzten Schneid-Klemm-Kontakt mit eingedrückter Kabelader.

Der aus einem metallischen, blattförmigen Material bestehende Schneid-Klemm-Kontakt umfaßt zwei Kontaktschenkel 2, 3, die zueinander auf Abstand stehen und zwischen ihren Innenseiten 13, 14 einen Kontaktschlitz 4 bilden.

Im oberen Bereich des gemäß Fig. 7 zu einer Kabelader 5 schräg stehenden Schneid-Klemm-Kontaktes 1 ist ein in den Kontaktschlitz 4 übergehender Drahteinführungsbereich 7 mit den Innenseiten 23, 24 der Kontaktschenkel 2, 3 ausgebildet. Dieser besteht aus einer erweiterten Einführungsöffnung 17, bei der die Innenseiten 23, 24 parallel zueinander angeordnet sind, und aus einer im wesentlichen V-förmigen Zentrieröffnung 16, die sich an die Einführungsöffnung 17 anschließt und bis an die obere Kante 15 des des Kontaktschlitzes 4 herangeführt ist.

Innerhalb der Zentrieröffnung 16 des Drahteinführungsbereiches 7 sind an den Innenseiten 23, 24 der Kontaktschenkel 2, 3 Schrägflächen 8, 9 angebracht, die sich zwischen der Rückseite 19 und der Vorderseite 18 des Schneid-Klemm-Kontaktes 1 erstrecken. Die Schrägflächen 8, 9 sind so angebracht, daß diese entweder an der oberen Kante 15 des Kontaktschlitzes 4, Figuren 4 und 6, oder innerhalb des Kontaktschlitzes 4, Figuren 1 und 3, auslaufen. Durch die Schrägflächen 8, 9 werden keilförmige Schneiden der Zentrieröffnung 16 des Drahteinführungsbereiches 7 bildende Schneidkanten 10 und an den oberen Kanten 15 des Kontaktschlitzes 4 Schneidspitzen 20 gebildet.

In den ersten beiden Ausführungsbeispielen gemäß Fig. 1 bis 4 weist die Zentrieröffnung 16 einen kreisförmigen Einführungsbereich 22 auf.

Im ersten Ausführungsbeispiel gemäß Fig. 1 und 3 laufen die Schrägflächen 8,9 innerhalb des Kontaktschlitzes 4 aus, so daß innerhalb des Kontaktschlitzes 4 an jeder Innenwand 13, 14 eine Schneidspitze 20 gebildet ist.

Jeder Schenkel 2, 3 des Schneid-Klemm-Kontaktes 1 weist im Drahteinführungsbereich 7 eine Schrägfläche 8, 9 auf, die diametral gegenüber angeordnet sind, so daß die Schneidkanten 10 und die Schneidspitzen 20 jeweils auf der Vorderseite 18 des einen Schenkels 2 und auf der Rückseite 19 des anderen Schenkels 3 des Schneid-Klemm-Kontaktes 1 angeordnet sind.

In den Figuren 2 und 4 ist das zweite Ausführungsbeispiel dargestellt, bei dem die Schrägflächen 8,9 am Anfang des Kontaktschlitzes 4 der oberen Kante 15 auslaufen, so daß die Schneidspitzen 20 direkt am Anfang des Kontaktschlitzes 4 gebildet sind.

In den Figuren 5 und 6 ist das dritte bzw. vierte Ausführungsbeispiel dargestellt, bei denen die Zentrieröffnung 16 V-förmig und Schrägflächen 8,9 aus rechteckförmigen Flächen 21 gebildet sind, die, wie in den voran beschriebenen Ausführungsbeispielen, entweder nach Fig. 5 innerhalb des Kontaktschlitzes 4 oder gemäß Fig. 6 an der oberen Kante 15 des Kontaktschlitzes 4 auslaufen. Die Zentrieröffnung 16 besitzt im Gegenssatz zu den anderen Ausführungsbeispielen keinen kreisförmigen Einführungsbereich 22.

Nachfolgend wird anhand der Fig. 7 das Beschalten eines Schneid-Klemm-Kontaktes 1 mit einer Kabelader 5 näher erläutert. Die Kabelader 5 wird von oben in den Drahteinführungsbereich 7 eingeführt, wie es der Pfeil A in Fig. 1 andeutet.

Der Schneid-Klemm-Kontakt 1 ist unter einem Winkel von 45° schräg zu einem Klemmschlitz 25 in eine Ausnehmung 27 eines Kunststoffkörpers 28 eingesetzt. Im Klemmschlitz 25 sind Klemmnocken 26 zum Einklemmen der Isolierung 6 der Kabelader 5 angeordnet. Die Ausnehmung 27 spannt die Außenkanten 29 der Kontaktschenkel 2,3 fest ein und gewährt den Innenkanten 30 der Kontaktschenkel 2,3 einen freien Bewegungsraum. Der Abstand der parallelen Innenseiten 23,24 der Kontaktschenkel 2,3 ist in der Einführungsöffnung 17 des Drahteinführungsbereiches 7 größer als der Außendurchmesser D der Kabelader 5.

Der Abstand der zueinander parallel angeordneten Innenseiten 13, 14, d.h. die Weite W des Kontaktschlitzes 4 des Schneid-Klemm-Kontaktes 1, ist kleiner als der Durchmesser d des leitenden Kerns 12 der Kabelader 5. In der dazwischenliegenden Zentrieröffnung 16 wird die Kabelader 5 zum Kontaktschlitz 4 zentriert, so daß der leitende Kern 12 der Kabelader 5 genau mittig in den Kontaktschlitz 4 eingeführt wird.

Wie es in Fig. 7 dargestellt ist, dringen beim Eindrücken der Kabelader 5 in den Drahteinführungsbereich 7 mittels eines nicht dargestellten Eindrückwerkzeuges in der Zentrieröffnung 16 zuerst die Schneidkanten 10 unmittelbar in die Isolierung 6 ein, ohne daß ein Gleiten der Schneidkanten 10 auf dem Außenmantel der Kabelader 5 möglich ist. Ferner wird durch die Schrägstellung des Schneid-Klemm-Kontaktes 1 zur Kabeladerachse B erreicht, daß die diametral gegenüberliegenden Schneidkanten 10 versetzt in die Isolierung 6 der Kabelader 5 eindringen. Wird nun der leitende Kern 12 der Kabelader 5 in den Kontaktschlitz 4 eingedrückt, so dringen die Schneidspitzen 20 und die Innenkanten 11 der Innenseiten 13,14 der Kontaktschenkel 2,3 in den leitenden Kern 12 der Kabelader 5 ein und stellen eine Kontaktverbindung zwischen dem Schneid-Klemm-Kontakt 1 und der Kabelader 5 her.

Durch die Schrägflächen 8,9 wird in vorteilhafter Weise erreicht, daß im Drahteinführungsbereich 7 ein Gleiten der Innenseiten 13,14 auf dem Außenmantel der Isolierung 6 verhindert wird. Die Kontaktschenkel 2, 3 können sich somit zueinander nicht verdrehen, wodurch eine Verbreiterung des Kontaktschlitzes 4 verhindert wird. Somit ist gewährleistet, daß der leitende Kern 12 auch bei sehr kleinem Durchmesser noch von den Innenkanten 11 des Kontaktschlitzes 4 eingeschnitten wird.

In Fig. 7 ist ferner gezeigt, daß die Schneidspitzen 20 die Isolierung in den Bereichen C einschneiden, wodurch die Kontaktschenkel 2, 3 in der Isolierung 6 geführt werden, bis die scharfen Innenkanten 11 des Kontaktschlitzes 4 in den Bereichen F in den leitenden Kern 12 einschneiden. Ein Verdrehen der Kontaktschenkel 2,3 in Pfeilrichtung E wird durch die Schrägflächen 8,9 verhindert.

## Patentansprüche

1. Schneid-Klemm-Kontaktelement zur Kontaktierung einer isolierten Kabelader (5), bestehend aus zwei zur Längsachse (B) der Kabelader (5) schräggestellten, aus blattförmigem, metallischem Material gebildeten Kontaktschenkeln (2,3), zwischen deren Innenseiten (13,14;23,24) ein nach oben offener Kontaktschlitz (4) und ein in den Kontaktschlitz (4) übergenender, erweiterter Drahteinführungsbereich (7) mit einer im wesentlichen V-förmigen Zentrieröffnung (16), deren Schneidkanten (10) an der Oberseite jeweils eine Schneidspitze (20) bilden,
**dadurch gekennzeichnet**,
daß die Innenseiten (13,14;23,24) beider Kontaktschenkel (2,3) innerhalb der Zentrieröffnung (16) jeweils eine Schrägfläche aufweisen, daß die beiden Schrägflächen einander gegenüberliegen und sich zwischen der Rückseite (19) und der Vorderseite (18) des Schneid-Klemm-Kontaktes (1) erstrecken, derart, daß auf der Vorderseite (18) des einen Kontaktschenkels (2,3) und auf der Rückseite (19) des anderen Kontaktschenkels (2,3) keilförmige Schneidkanten (10) sowie die Schneidkantenspitzen (20) gebildet werden.

2. Schneid-Klemm-Kontaktelement nach Anspruch 1, dadurch gekennzeichnet, daß die Schrägflächen (8,9) an der oberen Kante (15) des Kontaktschlitzes (4) auslaufen.

3. Schneid-Klemm-Kontaktelement nach Anspruch 1, dadurch gekennzeichnet, daß die Schrägflächen (8,9) innerhalb des Kontaktschlitzes (4) auslaufen.

## Claims

1. A cutting terminal contact element for contacting an insulated cable wire (5), comprising two contact legs (2, 3) of a blade-type, metal material and disposed at an inclined position relative to the longitudinal axis (B) of the cable wire (5), between the inner sides (13, 14; 23, 24) of said contact legs an upwardly open contact slot (4) and a widened wire introduction section (7) terminating in the contact slot (4) and having a generally V-shaped centring opening (16) being provided, the cutting edges (10) thereof forming one cutting tip (20) each at the upper side, characterised by that the inner sides (13, 14; 23, 24) of both contact legs (2, 3) comprise each an inclined face, that the two inclined faces are opposed and extend between the rear side (19) and the front side (18) of the cutting terminal contact (1) such that on the front side (18) of the one contact leg (2, 3) and on the rear side (19) of the other contact leg (2, 3) wedge-shaped cutting edges (10) and the said cutting edge tips (20) are formed.

2. A cutting terminal contact element according to claim 1, characterised by that the inclined faces (8, 9) terminate at the upper edge (15) of the contact slot (4).

3. A cutting terminal contact element according to claim 1, characterised by that the inclined faces (8, 9) terminate within the contact slot (4).

## Revendications

1. Contact à borne coupante pour établir un contact avec un fil de câble (5) isolé, comprenant deux jambes de contact (2, 3) d'une matière métallique sous la forme d'une lame inclinées par rapport à l'axe longitudinal (B) du fil de câble (5), entre les côtés intérieurs (13, 14; 23, 24) desquelles une fente de contact (4) ouverte vers le haut et une zone d'introduction (7) du fil élargie et se terminant en la fente de contact (4) avec une ouverture de centrage (16) généralement en V sont prévues, les arêtes coupantes (10) desdites jambes de contact formant chacune une pointe coupante (20) au côté supérieur,
caractérisé en ce que les côtés intérieurs (13, 14; 23, 24) des deux jambes de contact (2, 3) comportent chacun une face inclinée au-dedans de l'ouverture de centrage (16), que les deux faces inclinées sont opposées et s'étendent entre l'arrière (19) et le front (18) du contact à borne coupante 1, de sorte que sur le front (18) de l'une jambe de contact (2,3) et sur l'arrière (19) de l'autre jambe de contact (2, 3) soient formées des arêtes coupantes (10) cunéiformes et aussi les pointes coupantes (20).

2. Contact à borne coupante selon la revendication 1, caractérisé en ce que les faces inclinées (8, 9) se terminent à l'arête supérieure (15) de la fente de contact (4).

3. Contact à borne coupante selon la revendication 1, caractérisé en ce que les faces inclinées (8, 9) se terminent au-dedans de la fente de contact (4).
